# EUROPÄISCHE PATENTSCHRIFT

(11) **EP 0 118 739 B1**
(45) Veröffentlichungstag und Bekanntmachung des Hinweises auf die Patenterteilung: **15.04.1987**
(21) Anmeldenummer: 84101144.8
(22) Anmeldetag: 04.02.1984
(51) Int. Cl.: B21D 7/02

(54) **Rohrbiegeanlage**
Pipe-bending arrangement
Dispositif pour cintrer des tubes

(30) Priorität: 02.03.1983 DE 3307283
(43) Veröffentlichungstag der Anmeldung: 19.09.1984
(73) Patentinhaber: ECKOLD AG, CH-7203 Trimmis (CH)
(72) Erfinder: Molz, Theo, CH-7000 Chur (CH)
(74) Vertreter: Sparing Röhl Henseler Patentanwälte

## Beschreibung

Die Erfindung betrifft eine Rohrbiegeanlage gemäß-Oberbegriff von Anspruch 1.

Bestimmte Biegearbeitsgänge an Rohren weisen besondere Probleme auf. Dies bezieht sich insbesondere auf den Fall, daß Rohre mit Rechteckprofil oder C-Profil in großen Längenabmessungen vorliegen, die mit großer Genauigkeit in vorgegebene, von Kreisbögen abweichende Formen gebogen werden sollen. Dieser Fall liegt insbesondere vor, wenn Dachträger für Autobusse, Eisenbahnwaggons usw. in spiegelsymmetrisch-parabolische Konfiguration zu bringen sind, um dann mit senkrechten Trägern verschweißt zu werden.

Für solche und ähnliche Fälle ist eine Vorrichtung bekannt, bei der das Werkstück zusammen mit einer Schablone durch ein Hammerwerk geführt wird, in welchem zahlreiche Schläge auf das Rohr ausgeführt werden, so daß dieses allmählich in die gewünschte Form kaltgeschmiedet wird.

Diese Vorrichtung erfordert große Geschicklichkeit und ist gleichwohl unfallträchtig, weil Rohre in mehreren Metern Länge frei in Raum zu handhaben sind. Darüberhinaus wird durch das Hammerwerk erheblicher Lärm erzeugt.

Eine Rohrbiegeanlage, die die im Oberbegriff des Patentanspruchs 1 genannten Merkmale aufweist, ist aus der DE-C-77 950 bekannt. Bei ihr sind die Werkzeuge als Rollenpaare ausgebildet, die an einem längs des Trägers verfahrbaren und an der Schablone geführten Schlitten angeordnet sind. Ersichtlich ist eine solche Anlage nur für sehr leicht verformbare Rohre einsetzbar und erfordert mindestens einen weiteren Träger mit einem weiteren Rollenpaar.

Ferner ist aus der US-A-2406182 eine mobile Rohrbiegeanlage bekannt, bei der ein an den Enden abgestütztes Rohr mittels zwischen den Abstützungen angreifender Druckkörper, die über Spindeln angetrieben werden, verformt wird. Diese bekannte Anlage ist ausdrucklich für dünnwandige Rohre bestimmt.

Aufgabe der vorliegenden Erfindung ist es, eine auch vorr ungeübten Personen sicher bedienbare, lärmarme Rohrbiegeanlage für Rohre mit Rechteck- oder C-Querschnitt sowie U-Querschnitt zu schaffen.

Diese Lösung gemäß der Erfindung ergibt sich aus dem Patentanspruch 1, während die Unteransprüche zweckmäßige Ausgestaltungen dieser Anlage definieren.

Demgemäß ist das Rohr während des - vorzugsweise mittels hydraulischer Arbeitszylinder auszuführenden und damit lärmarmen - Biegevorgangs stationär. Durch die einstellbare Schablone ist gewährleistet, daß trotz unterschiedlicher Materialqualitäten, z. B. wegen Toleranzen der Rohrwandstärke, wechselnder Elastizitätsmodule usw. die verlangte Genauigkeit eingehalten werden kann. Indem der Biegevorgang in der Rohrmitte beginnt, wo in aller Regel die größten Biegeradien vorliegen, und dann nach den Enden zu fortgesetzt wird, sind die jeweils an den freien Rohrenden durchlaufenen Wege relativ klein, so daß auch die Unfallgefahr gering ist.

Ein bevorzugtes Ausführungsbeispiel des Gegenstandes der Erfindung wird nachstehend unter Bezugnahme auf die beigefügten Zeichnungen im einzelnen erläutert.

Figur 1 stellt in Halbdraufsicht eine spiegelsymmetrisch aufgebaute Biegeanlage dar,
Figur 2 zeigt eine Teilschnittdarstellung nach Linie A-A der Fig. 1, und
Figur 3 zeigt einen Teilschnitt nach Linie B-B der Fig. 1

Auf einem Support (nicht dargestellt) ist die Grundplatte 10 in einer Höhe horizontal angeordnet, daß sie bequem mit den zu biegenden Rohren beschickt werden kann. Unterhalb der Grundplatte sind in dem Support die Hilfsaggregate, insbesondere die Hydraulikpumpe (n), untergebracht ; oberhalb der Grundplatte befindet sich eine Schablone, gegen die das Werkstück mittels im wesentlichen senkrecht zu der Rohrlängsachse wirkender Kräfte gebogen wird.

Die Schablone umfaßt ein Formteil 12 aus einem Material und in Abmessungen, die derart gewählt sind, daß das Formteil 12 in relativ weiten Grenzen elastisch deformierbar ist. Da-andererseits das Formteil den sehr hohen beim Biegevorgang auftretenden Kräften standhalten muß, ist es auf seiner dem Rohr 14 abgewandten Seite in relativ engen Intervallen starr abgestützt. Zu diesem Zweck sind Sockelteile 16 in eine, in die Oberseite der Grundplatte eingesenkte Nut 18 eingesetzt und mittels Zylinderkopfschrauben 20 festgelegt. Parallel zu der Oberfläche der Grundplatte 10 erstrecken sich Gewindebolzen durch Durchgangslöcher 22 der Sockelteile und in Gewindelöcher 24 des Formteils 12. Beidseits der Mündungen der Durchgangslöcher 22 sitzt je eine Stellmutter 26 auf den Gewindebolzen. Solange beide Muttern fest gegen das betreffende Sockelteil geschraubt sind, ist das Formteil an der betreffenden Stelle starr mit diesem und damit auch mit der Grundplatte verbunden. Zum Korrigieren der Form des Formteils löst man die eine Mutter und zieht die andere stärker an, je nachdem, ob das Formteil eine größere oder eine kleinere Krümmung erhalten soll. Es versteht sich, daß die Grundform des Formteils bereits vorgebogen ist, so daß es ausgehend von dieser Grundform nach beiden Richtungen elastisch deformiert werden kann. Entsprechend dieser Grundform sind auch der Verlauf der Nut 18, die Form der Sockelteile 16 und die Richtung der Durchgangsbohrungen 22 in diesen festgelegt.

Auf der der Schablone abgewandten Seite des zu biegenden Rohres greifen an diesem die Biegewerkzeuge an ; sie deformieren das Rohr über die Elastizitätsgrenze hinaus in Richtung auf die Schablone, wobei dafür Sorge zu tragen ist, daß das Rohr nicht ausknicken oder in anderer Weise in ungewünschter Art deformiert werden kann. Im Bereich großer Biegeradien - links in Fig. 1
- sind in Bohrungen 28 der Grundplatte Drehzapfen 30 von Lagerböcken 32 gelagert, in denen je ein Hydraulik-Arbeitszylinder 34 aufgenommen ist. Die Kolbenstange 36 ist jeweils mittels Kugelgelenk 38 mit einem Druckschuh 40 verbunden, der an jeweils einem Ende mit einem Stützband 42 aus elastisch deformierbarem Material verschraubt ist. Die Rückstellung der Schuhe 40 in die Ausgangsposition - In Fig. 1 gezeichnet
- erfolgt mittels der Schraubenzugfedern 44. Das Stützband, vorzugsweise aus Federstahl, verhindert ein Ausweichen des Rohres zwischen benachbarten Schuhen. Fig. 2 läßt den Aufbau im einzelnen erkennen.

Im Bereich kleinerer Biegeradien (rechts in Fig. 1) ist es erforderlich, das Rohr zumindest von oben abzustützen, wobei auch eine innere Abstützung des Rohres erforderlich sein kann. Hierzu bedient man sich zweckmäßigerweise eines Gliederkerns, wie er in der DE-C-3 000 170 beschrieben und dargestellt ist. Für die Abstützung in Vertikalrichtung weist die Anlage eine Stützplatte 46 auf, die von Kolbenstangen 48 zweier Hydraulik-Arbeitszylinder 50 durchsetzt sind, welche bei Anspeisung mit Drucköl Zugkräfte mittels der Muttern 52 auf die Stützplatte 46 übertragen. Bei Entlastung der Zylinder 50 heben Druckschraubenfedern 54 die Stützplatte 46 nach oben. Auf der dem Rohr abgewandten Seite liegt die Stützplatte auf den Sockelteilen 16 auf - wobei durch Beilagen (nicht dargestellt) eine Anpassung an unterschiedlich hohe Rohre vorgenommen werden kann - und in ähnlicher Weise ist die Stützplatte auch auf dem Formteil 12 abgestüzt, von wo sie über das zu biegende Rohr auskragt.

Als Biegewerkzeug dient ein Hydraulik-Arbeitszylinder 56, der in einer vertikalen Supportplatte 58 aufgenommen ist. Diese Supportplatte 58 ist oben und unten mit den Armen 60 bzw. 62 einer Hebelanordnung verschraubt, welche um ein Lager 64 der Grundplatte 10 schwenkbar ist. Vom unteren Arm 62 erstreckt sich noch ein Führungsstück 63 nach oben, das mit einem Querarm in einer Nut 65 der Grundplatte abgestützt ist. Die Arme 60, 62 sind mittels eines Hydraulik-Arbeitszylinders 66 aus der in Fig. 1 dargestellten Ausgangslage im Gegenuhrzeigersinn um etwa 90° schwenkbar ; für das andere Rohrende, das spiegelsymmetrisch zu biegen ist, erfolgt die Schwenkung natürlich im entgegengesetzten Sinne.

Der Hub des dem Arbeitszylinder 56 zugeordneten Kolbens 68 wird wieder mittels Kugelgelenk 70 auf einen Block 72 übertragen, an den zwei Druckschuhe 74, 76 angelenkt sind. Da sich die Supportplatte 58 längs eines Kreisbogens bewegt, das Rohr aber etwa in Form einer Parabel gebogen werden soll, muß der Hub des Arbeitszylinders 56 entsprechend 50 groß bemessen werden, daß er die Differenzen überbrückt.

Auf der anderen, in Fig. 1 nicht dargestellten Seite der Biegeanlage ist diese spiegelsymmetrisch zu der gezeichneten Anordnung ausgebildet.

Die verschiedenen Arbeitszylinder können aus einer einzigen Druckmediumquelle gespeist werden oder auch, je nach Leistungsbedarf, von entsprechend unterschiedlich ausgelegten Pumpen. Die Speisung erfolgt über Steuerventile, die bei einfachen Anlagen handbetätigbar sein können, aber auch an eine Folgesteuerung angeschlossen sein können. Damit nicht zu viel Pumpenleistung installiert werden muß, erfolgt die Anspeisung bei Arbeitszylinder 34 und 56 jedenfalls sequentiell.

Dabei geht man vorzugsweise so vor, daß nach Einlegen eines Werkstücks zunächst die der Symmetrieebene der Anlage nächstliegenden Arbeitszylinder 34 ausgefahren werden, womit das Werkstück festgeklemmt wird. Danach werden die nächstäußeren Zylinder 34 angesteuert, und die Biegung mit den großen Biegeradien erfolgt. Es wird dann der oben erwähnte Biegedorn von den freien Rohrenden her eingeführt, danach werden gleichzeitig die Arbeitszylinder 56 und 50 angespeist, und alternierend mit den letzteren wird der Zylinder 66 angesteuert. So wird das Werkstück mit immer Kleineren Biegeradien verformt, wobei die Winkelschritte durch Einstellung des Hubes von Zylinder 66 vorgebbar sind, nämlich vorzugsweise immer kleiner mit kleiner werdenden Biegeradien.

Nach Erreichen der Endstellung - gestrichelt in Fig. 1 angedeutet - werden alle Druckschuhe zurückgezogen, und das gebogene Rohr kann unter der dann gelüfteten Stützplatte 46 herausgezogen werden.

Die ersten Werkstücke jeder Charge werden nach Fertigbiegen mittels einer Lehre (nicht gezeigt) überprüft, und gegebenenfalls wird das Formteil, wie oben erläutert, in Anpassung an die Eigenschaften der betreffenden Werkstücke nachgestellt.

Verschiedene Abwandlungen können an der beschriebenen Anlage vorgenommen werden, um deren Einsatzbereich zu erweitern oder andere Verbesserungen zu erzielen.

So kann die Grundplatte mittig geteilt und die beiden Teile können, samt den ihnen zugeordneten Aggregaten, voneinander abgerückt werden, wobei der in der Mitte verbleibende Spalt durch eine Einlageplatte überbrückt wird. Es versteht sich, daß dann auch die Schablone ausgetauscht oder durch ein einsetzbares Zwischenstück ergänzt wird. Auf diese Weise ist die Anlage an Rohre unterschiedlicher Gesamtlänge anpaßbar.

Ferner kann die Stützplatte 46 so ausgebildet und angeordnet werden. daß sie sich bei der Freigabe des Rohres nicht nur nach oben, sondern auch zur Seite des Krümmungsmittelpunktes wegbewegt, was die Entnahme des Rohres nach dem Biegen erleichtert.

Wenn der Druckschuh 40 mit dem Stützband 42 nicht verschraubt, sondern in Richtung der Rohrerstreckung gleitbeweglich verbunden ist, wird eine seitliche Versetzung einzelner Druckschuhe beim Rüsten der Anlage ermöglicht, was in bestimmten Fällen notwendig oder zweckmäßig sein kann. Dies gilt insbesondere dann, wenn eine zweiteilige Grundplatte verwendet wird, wie oben erwähnt.

Schließlich kann auch die schwenkbewegliche Anordnung der Hydraulik-Arbeitszylinder 56 nur über einen unteren Hebelarm erfolgen, wodurch die Anlage im Bereich der Rohraufnahme nach oben offen ist, was die Handhabung der Rohre erleichtert. Allerdings müssen dann die erheblichen Biegemomente in konstruktiv anderer Weise abgefangen werden, um die Deformationen der Arbeitszylinder, die sonst zu einem vorschnellen Verschleiß führen würden, zu vermeiden. Auch der Schwenkantrieb dieser Baugruppe kann anders aufgebaut sein, etwa in From eines auf ein Zahnsegment wirkenden Zahnstangentriebes mit hydraulischer Betätigung. Wenn schließlich diese Baugruppe nicht nur mit einem, sondern mit zwei gemeinsam auf das Rohr einwirkenden Hydraulikzylindern bestückt wird, sollten die beiden Druckschuhe ähnlich wie im Bereich großer Biegeradien durch ein Stützband überbrückt werden.

## Patentansprüche

1. Rohrbiegeanlage mit einer horizontal angeordneten Grundplatte (10), auf der eine Schablone (12) verankert ist, und mit Biegewerkzeugen (56, 68-76), die an einem um eine zur Ebene der Grundplatte senkrechte Achse (64) schwenkbaren Träger (58, 60, 62) angeordnet sind, dadurch gekennzeichnet, daß das in einer Ebene zu biegende Rohr (14) auf der Grundplatte (10) liegend vor der Schablone (12) angeordnet ist, daß auf der der Schablone abgewandten Seite des Rohres horizontalwirkende, mit den Biegewerkzeugen (72, 74, 76) bestückte Arbeitszylinder (34, 56) vorgesehen sind, die zum Teil (Arbeitszylinder 56) an dem schwenkbaren Träger (58, 60, 62) abgestützt sind, daß die Biegewerkzeuge zum Anschmiegen des Rohres an die Schablone bei Beaufschlagen der Arbeitszylinder mit Druckmedium ausgebildet und angeordnet sind, und daß eine Steuereinrichtung zum alternierenden Verschwenken des Trägers und Beaufschlagen der Arbeitszylinder vorgesehen ist.

2. Rohrbiegeanlage nach Anspruch 1, dadurch gekennzeichnet, daß die Schablone (12) korrigierbar ist.

3. Rohrbiegeanlage nach Anspruch 2, dadurch gekennzeichnet, daß die Schablone ein bandförmiges, elastisch deformierbares Formstück (12) sowie an einer Sockelanordnung (16) festlegbare Verstellorgane (21, 26) umfaßt.

4. Rohrbiegeanlage nach Anspruch 3, dadurch gekennzeichnet, daß die Verstellorgane (21, 26) Einstellgewinde aufweisen.

5. Rohrbiegeanlage nach Ansprüchen 3 oder 4, dadurch gekennzeichnet, daß die Sockelanordnung (16) in einer Nut (18) der Grundplatte (10) abgestützt ist.

6. Rohrbiegeanlage nach Anspruch 1 bis 5, dadurch gekennzeichnet, daß stationäre Arbeitszylinder (34) vorgesehen sind.

7. Rohrbiegeanlage nach Anspruch 6, dadurch gekennzeichnet, daß die stationären Arbeitszylinder (34) im Bereich relativ großer Biegeradien vorgesehen sind und Druckschuhe (40) umfassen, die mit den Druckschuhen benachbarter stationärer Arbeitszylinder durch ein elastisch deformierbares Band (42) verbunden sind, das längs des Rohres verläuft.

8. Rohrbiegeanlage nach Anspruch 1, 6 oder 7, dadurch gekennzeichnet, daß mindestens ein längs des Rohres verfahrbarer Arbeitszylinder (56) vorgesehen ist.

9. Rohrbiegeanlage nach Anspruch 8, dadurch gekennzeichnet, daß alle verfahrbaren Arbeitszylinder (56) auf je einem Schwenkarm (60 + 62) angeordnet sind.

10. Rohrbiegeanlage nach Anspruch 9, dadurch gekennzeichnet, daß der Schwenkarm (60- + 62) in einer Horizontalebene um ein, vom Arbeitszylinder (56) aus jenseits der Schablone (12) liegendes Lager (64) schwenkbar ist.

11. Rohrbiegeanlage nach Anspruch 1 bis 10, gekennzeichnet durch oberhalb des Rohres (14) vorgesehene Anschläge (46) zum Verhindern eines Ausknickens des Rohres beim Biegen.

12. Rohrbiegeanlage nach Anspruch 10 und/ oder 11, dadurch gekennzeichnet, daß Arbeitszylinder (66, 50) für die Betätigung des Schwenkarms (60 + 62) und/oder der Anschläge (46) vorgesehen sind.

13. Rohrbiegeanlage nach Anspruch 10 und 12, dadurch gekennzeichnet, daß der Schwenkarm (60 + 62) um einstellbare Winkelschritte schwenkbar ist.

14. Rohrbiegeanlage nach Anspruch 13, dadurch gekennzeichnet, daß kleineren Biegeradien kleinere Winkelschritte zugeordnet sind.

15. Rohrbiegeanlage nach Anspruch 12, dadurch gekennzeichnet, daß die den Schwenkarm (60 + 62) und die die Anschläge (46) betätigenden Arbeitszylinder (66, 50) alternierend mit jenen Arbeitszylindern (34, 56) druckbeaufschlagbar sind, die das Rohr an die Schablone anschmiegen.

16. Rohrbiegeanlage nach Anspruch 1 bis 15, dadurch gekennzeichnet, daß die Arbeitszylinder (34, 56) sequentiell ansteuerbar sind.

## Claims

1. Tube bending apparatus having a horizontally-arranged base plate (10) on which there is secured a template (12), and having bending tools (56, 68-76) which are arranged on a carrier member (58, 60, 62) which is pivotable about a shaft (64) perpendicular to the plane of the base plate, characterised in that'the tube (14), to be bent in a plane, is arranged so that it lies on the base plate (10) in front of the template (12), working cylinders (34, 56) which act horizontally and are equipped with the bending tools (72, 74, 76) are provided on the side of the tube that is remote from the template, some of which working cylinders (working cylinders 56) are supported on the pivotable carrier member (58, 60, 62), the bending tools are constructed and arranged to mould the tube to the template when pressure medium is admitted to the working cylinders, and a control device is provided for alternately pivoting the carrier member and admitting pressure medium to the working cylinders.

2. Tube bending apparatus according to claim 1, characterised in that the template (12) is adjustable.

3. Tube bending apparatus according to claim 2, characterised in that the template comprises a band-like, resiliently deformable shaped part (12) and also adjusting members (21, 26) which can be fixed to a base arrangement (16).

4. Tube bending apparatus according to claim 3, characterised in that the adjusting members (21, 26) have adjusting threads.

5. Tube bending apparatus according to claim 3 or 4, characterised in that the base arrangement (16) is supported in a groove (18) in the base plate (10).

6. Tube bending apparatus according to claims 1 to 5, characterised in that stationary working cylinders (34) are provided.

7. Tube bending apparatus according to claim 6, characterised in that the stationary working cylinders (34) are provided in the region of relatively large bending radii and comprise pressure shoes (40) which are connected to the pressure shoes of adjacent stationary working cylinders by means of a resiliently deformable band (42) which extends along the tube.

8. Tube bending apparatus according to claim 1, 6 or 7, characterised in that there is provided at least one working cylinder (56) that can be moved along the tube.

9. Tube bending apparatus according to claim 8, characterised in that each of the movable working cylinders (56) is arranged on a swing arm (60 + 62).

10. Tube bending apparatus according to claim 9, characterised in that the swing arm (60 + 62) can be pivoted in a horizontal plane about a bearing (64) which is located on the opposite side of the template (12) to the working cylinder (56).

11. Tube bending apparatus according to claims 1 to 10, characterised by stops (46) which are provided above the tube (14) for preventing the tube from bowing out as it is bent.

12. Tube bending apparatus according to claim 10 and/or 11, characterised in that working cylinders (66, 50) are provided for operating the swing arm (60 + 62) and/or the stops (46).

13. Tube bending apparatus according to claims 10 and 12, characterised in that the swing arm (60 + 62) can be pivoted through adjustable angular steps.

14. Tube bending apparatus according to claim 13, characterised in that smaller angular steps are associated with smaller bending radii.

15. Tube bending apparatus according to claim 12, characterised in that pressure is admitted alternately to the working cylinders (66, 50) that operate the swing arm (60 + 62) and the stops (46), and the working cylinders (34, 56) that mould the tube to the template.

16. Tube bending apparatus according to claims 1 to 15, characterised in that the working cylinders (34, 56) are able to be actuated in sequence.

## Revendications

1. Installation pour le cintrage de tubes. comportant une plaque de base (10) disposée horizontalement, sur laquelle est fixé un gabarit (12), et des outils de cintrage (56, 68-76), qui sont disposés sur un support (58, 60, 62) pouvant pivoter autour d'un axe (64) perpendiculaire au plan de la plaque de base, caractérisée en ce que le tube (14) devant être cintré dans un plan est disposé à plat sur la plaque de base (10), devant le gabarit (12), en ce qu'il est prévu des vérins de travail (34, 56) agissant horizontalement sur le côté du tube, situé à l'opposé du gabarit, et équipés d'outils de cintrage (72, 74, 76) et qui sont soutenus en partie (vérin de travail 56) sur le support (58, 60, 62) pouvant pivoter, en ce que les outils de cintrage. sont agencés et disposés de manière à adapter la forme du tube au gabarit lors du chargement des vérins de travail avec un fluide comprimé, en ce qu'il est prévu un dispositif de commande permettant de réaliser, en alternance, le basculement du support et le chargement des vérins de travail.

2. Installation de cintrage de tubes suivant la revendication 1, caractérisée en ce que le gabarit (12) peut être corrigé.

3. Installation de cintrage selon la revendication 2, caractérisée en ce que le gabarit comporte une pièce de forme (12) en forme de bande élastiquement déformable ainsi que des organes de réglage (21, 26) pouvant être fixés sur un dispositif formant socle (16).

4. Installation pour le cintrage de tubes selon la revendication 3, caractérisée en ce que les organes de réglage (21, 26) comportent des filetages de réglage.

5. Installation pour le cintrage de tubes selon la revendication 3 ou 4, caractérisée en ce que le dispositif formant socle (16) est soutenu dans une rainure (18) de la plaque de base (10).

6. Installation pour le cintrage de tubes selon l'une quelconque des revendications 1 à 5, caractérisée en ce qu'il est prévu des vérins fixes de travail (34).

7. Installation pour le cintrage de tubes selon la revendication 6, caractérisée en ce que les vérins fixes de travail (34) sont prévus dans la zone des rayons de cintrage relativement grands et comportent des patins de pression (40), qui sont reliés aux patins de pression de vérins fixes de travail voisins au moyen d'une bande élastiquement déformable (42) qui s'étend le long du tube.

8. Installation de cintrage de tubes selon l'une des revendications 1, 6 ou 7, caractérisée en ce qu'il est prévu au moins un vérin de travail (56) déplaçable le long du tube.

9. Installation de cintrage de tubes selon la revendication 8, caractérisée en ce que tous les vérins déplaçables de travail (56) sont disposés sur un bras pivotant respectif (60 + 62).

10. Installation pour le cintrage de tubes, selon la revendication 9, caractérisée en ce que le bras pivotant (60 + 62) peut pivoter dans un plan horizontal autour d'un palier (64) situé de l'autre côté du gabarit (12) par rapport au vérin de travail (56).

11. Installation pour le cintrage de tubes selon l'une quelconque des revendications 1 à 10, caractérisée en ces butées (46) prévues au-dessus du tube (14) et servant à empêcher un écrasement du tube lors du cintrage.

12. Installation pour le cintrage de tubes selon la revendication 10 et/ou 11, caractérisée en ce que des vérins de travail (66, 50) sont prévus pour l'actionnement du bras pivotant (60 + 62) et/ou des butées (46).

13. Installation pour le cintrage de tubes selon les revendications 10 et 12, caractérisée en ce que le bras pivotant (60 + 62) peut pivoter selon des pas angulaires réglables.

14. Installation pour le cintrage de tubes selon la revendication 13, caractérisée en ce que des pas angulaires plus petits sont associés à des rayons de cintrage plus petits.

15. Installation pour le cintrage de tubes selon la revendication 12, caractérisée en ce que les vérins de travail (66, 50) qui actionnent le bras pivotant (60 + 62) et les butées (46) peuvent être chargés en alternance par une pression par les vérins de travail (34, 56), qui adaptent le tube à la forme du gabarit.

16. Installation pour le cintrage de tubes selon l'une quelconque des revendications 1 à 15, caractérisée en ce que les vérins de travail (34, 56) peuvent être commandés de façon séquentielle.
